# FASCICULE DE BREVET EUROPEEN

(11) **EP 0 959 320 B1**
(45) Date de publication et mention de la délivrance du brevet: **18.06.2003**
(21) Numéro de dépôt: 99107739.7
(22) Date de dépôt: 19.04.1999
(51) Int. Cl.: F41G 3/32

(54) **Dispositif de fixation pour un miroir de volée**
Befestigungsvorrichtung für einen Mündungsspiegel
Clamping device for a muzzle mirror

(30) Priorité: 18.05.1998 FR 9806350
(43) Date de publication de la demande: 24.11.1999
(73) Titulaire: GIAT INDUSTRIES, 78000 Versailles (FR)
(72) Inventeur: Ledys, Francis, 18400 Saint Florent (FR); Dupuy, Régis, 18570 La Chapelle St Ursin (FR)
(74) Mandataire: Couderc, Thierry

(56) Documents cités:
- DE-A- 2 950 173
- FR-A- 2 504 668

## Description

Le domaine technique de l'invention est celui des dispositifs permettant la fixation d'un miroir de volée à une extrémité d'un tube d'artillerie.

Les miroirs de volée ont pour fonction de fournir à la conduite de tir de l'artillerie la position réelle de l'extrémité du tube.

En effet, les contraintes thermiques résultant du tir ainsi que des conditions météorologiques provoquent une déformation variable du tube de l'arme (appelée généralement arcure du tube).

Or la balistique externe du projectile (donc la précision du tir) est liée à la position réelle de l'embouchure du tube. La précision du tir sera donc fortement affectée par l'arcure du tube et la conduite de tir doit connaître de façon précise les coordonnées réelles de l'embouchure du tube afin de commander un pointage approprié.

Le miroir de volée est une surface polie qui reçoit un rayon laser émis par la conduite de tir. Ce miroir réfléchit le rayon, un capteur sur la conduite de tir reçoit le rayon réfléchi et détermine ainsi la position réelle de l'embouchure du tube en fonction de la déviation mesurée.

Les dispositifs de fixation de miroirs de volée connus comportent généralement des brides de fixation entourant le tube de l'arme. Ils présentent pour inconvénient de mal supporter les contraintes dues au tir (accélérations de recul et vibrations), contraintes d'autant plus fortes que le tube de l'arme comporte généralement un frein de bouche qui renvoie une partie des gaz propulsifs vers l'arrière, donc vers le miroir. La position radiale et/ou axiale du miroir se trouve ainsi progressivement modifiée et la référence de tir mesurée devient fausse.

Afin de pallier de tels inconvénients, on fixe parfois le miroir de volée par soudage sur le tube. Cependant une telle disposition complique la mise en place sur le tube de l'arme des manchons anti-arcure et de la boite à fumée. En effet ces éléments ne peuvent plus être conçus sous la forme de fûts cylindriques emmanchés sur le tube mais doivent être formés de deux demi-coquilles assemblées par grenouillères.

De plus la soudure impose le choix d'un matériau de support de miroir analogue à celui du tube ce qui conduit à définir un support de miroir lourd qui accroît l'arcure du tube.

C'est le but de l'invention que de proposer un dispositif de fixation de miroir de volée ne présentant pas de tels inconvénients.

Le dispositif selon l'invention est de structure simple et robuste et il assure un positionnement fiable du miroir de volée à l'extrémité du tube de l'arme.

Ainsi l'invention a pour objet un dispositif de fixation pour un miroir de volée à une extrémité d'un tube d'artillerie, dispositif comprenant un support de miroir comportant au moins deux brides entourant le tube de l'arme et reliées l'une à l'autre par un premier moyen de liaison, dispositif caractérisé en ce que les brides se logent au niveau d'une gorge du tube et sont liées en rotation à celui-ci par l'intermédiaire d'un obstacle, dispositif comprenant également un collier de centrage se logeant dans la gorge, collier constitué par au moins deux mâchoires reliées par un deuxième moyen de liaison, collier présentant une portée conique coopérant avec une portée conique complémentaire aménagée sur les brides de telle sorte que le serrage du deuxième moyen de liaison assure à la fois un maintien axial et radial des brides.

Avantageusement, le collier de centrage comportera trois mâchoires identiques reliées deux à deux par des vis.

Chaque mâchoire pourra présenter des fentes transversales destinées à faciliter sa déformation.

Le premier et le deuxième moyen de liaison pourront comporter des vis ainsi que des rondelles coniques disposées en dessous des têtes de vis, rondelles autorisant une déformation radiale élastique du support et du collier.

L'invention sera mieux comprise à la lecture de la description d'un mode particulier de réalisation, description faite en référence aux dessins annexés dans lesquels :
- la figure 1 représente en coupe transversale un dispositif de fixation de miroir de volée disposé à l'extrémité d'un tube d'artillerie,
- la figure 2 est une vue des brides de miroir seules suivant la direction repérée par la flèche X à la figure 1,
- la figure 3 est une vue du collier de centrage seul suivant la direction repérée par la flèche Y à la figure 1,
- la figure 4 est une variante de réalisation d'une mâchoire du collier de centrage.

En se reportant à la figure 1, l'extrémité d'un tube d'arme 1 est représentée partiellement en coupe longitudinale. Le tube 1 porte une gorge circulaire 2 destinée à recevoir un support 3 d'un miroir de volée 4.

Le miroir 4 est constitué par un disque en métal réfléchissant qui est fixé sur le support 3 par une tige filetée 5.

Le support 3 comporte deux brides 3a et 3b. La bride supérieure 3a comporte un prolongement 6 sur lequel est fixé le miroir 4 ainsi que des pattes latérales 7a, 7b qui portent chacune un taraudage 8.

La bride inférieure 3b comporte des pattes latérales 9a, 9b qui portent chacune un alésage 10 et un lamage 11. Des vis 12 sont introduites dans les alésages 10 pour assurer, par l'intermédiaire des taraudages 8, la solidarisation des deux brides 3a et 3b. Des rondelles élastiques coniques 28 sont montées sous les têtes des vis 12, en opposition deux par deux, et séparées par une rondelle plate 29. Un couple de serrage approprié est donné à chaque vis afin de laisser un certain degré de déformation pour les rondelles coniques. Ce montage est destiné à lier d'une façon élastique les deux brides afin d'autoriser le léger gonflement du tube de l'arme qui se produit lors du tir d'un projectile. Un montage rigide, sans rondelles permettant une déformation radiale, engendrerait des contraintes dommageables pour les vis ou les taraudages lors du tir d'un projectile. Vis 12 et rondelles 28,29 constituent le premier moyen de liaison des deux brides 3a,3b.

La bride supérieure 3a comporte également une rainure longitudinale 13 aménagée sur la surface cylindrique interne 15 de la bride 3a. Cette rainure est destinée à recevoir une clavette 14 qui est par ailleurs disposée dans un logement 16 réalisé au fond de la gorge 2.

La clavette 14 constitue ainsi un obstacle qui assure la solidarisation en rotation du support 3 et du tube 1. A titre de variante il est possible d'utiliser à la place de la clavette une bille disposée entre support et tube et coopérant avec des empreintes appropriées réalisées sur le support et le tube.

Le support 3 présente également une portée conique convexe 17 dont le sommet A est situé virtuellement sur l'axe 18 du tube 1 de l'arme et dont la conicité est orientée vers la partie avant F du tube.

Le dispositif de fixation selon l'invention comporte également un collier de centrage 19 qui est ici constitué par trois mâchoires 20a, 20b, 20c (voir figure 3) reliées par un deuxième moyen de liaison constitué ici par des vis 21 et des rondelles 30,31. Toutes les mâchoires sont identiques et couvrent sensiblement un secteur angulaire de 120°. Chaque mâchoire comporte à une extrémité un perçage 22 destiné à recevoir une tête de vis 21 et à son autre extrémité un taraudage 23 recevant la partie filetée d'une autre vis 21. Comme dans le montage des brides précédemment décrit, des rondelles coniques 30 et une rondelle plate 31 sont disposées sous les têtes de vis 21.

Ainsi chaque mâchoire est fixée à ses deux voisines par une vis et le serrage des trois vis avec un couple approprié a pour effet de diminuer progressivement le diamètre D de l'alésage interne 24 délimité par le collier assemblé 19. Les rondelles 30 autorisent par ailleurs le gonflement du tube lors du tir d'un projectile.

Le collier 19 présente une portée conique 25 qui est destinée à coopérer avec la portée conique complémentaire 17 portée par les brides 3a, 3b.

Le dispositif selon l'invention se monte de la façon suivante :

On positionne tout d'abord les brides 3a et 3b du support dans la gorge 2, la clavette étant mise en place entre son logement 16 et la rainure 13. On solidarise les deux brides 3a, 3b par le serrage des vis 12.

On positionne ensuite les mâchoires 20a,20b,20c avec leur portée conique 25 en contact avec la portée conique 17. Les vis 21 permettent de maintenir les mâchoires dans la gorge 2.

On serre les vis 21 ce qui a pour effet de rapprocher les mâchoires les unes des autres et de diminuer ainsi le diamètre interne D du collier 19. La réduction de diamètre entraîne (par la coopération des portées coniques 25 et 17) la mise en butée axiale du support 3 contre le rebord avant 26 de la gorge 2 ainsi que le maintien radial du dit support.

La face arrière du collier 19 se trouve par ailleurs bloquée contre le rebord arrière 27 de la gorge 2. On obtient ainsi un calage parfait du support de miroir, calage pouvant résister aux efforts et vibrations entraînés par le tir de l'artillerie. A titre de variante il est bien entendu possible de faire varier le nombre de mâchoires du collier 19 et le nombre de brides du support 3. Le partage du collier de centrage en trois mâchoires permet de répartir les surfaces de contact entre les portées coniques 25 et 17. Un nombre de mâchoires supérieur améliore la répartition des efforts.

A titre de variante on pourra également prévoir sur chaque mâchoire 20 des fentes transversales 32 qui facilitent la déformation élastique des mâchoires lors du serrage des vis 21 (voir figure 4). On augmente ainsi l'effet de serrage.

## Revendications

1. Dispositif de fixation pour un miroir de volée à une extrémité d'un tube d'artillerie, dispositif comprenant un support (3) de miroir (4) comportant au moins deux brides (3a,3b) entourant le tube (1) de l'arme et reliées l'une à l'autre par un premier moyen de liaison, dispositif ***caractérisé en ce que*** les brides (3a,3b) se logent au niveau d'une gorge (2) du tube et sont liées en rotation à celui-ci par l'intermédiaire d'un obstacle (14), dispositif comprenant également un collier (19) de centrage se logeant dans la gorge (2), collier constitué par au moins deux mâchoires (20) reliées par un deuxième moyen de liaison, collier présentant une portée conique (25) coopérant avec une portée conique complémentaire (17) aménagée sur les brides (3a,3b) de telle sorte que le serrage du deuxième moyen de liaison assure à la fois un maintien axial et radial des brides (3a,3b).

2. Dispositif de fixation selon la revendication 1, **caractérisé en ce que** le collier de centrage comporte trois mâchoires identiques (20a,20b,20c) reliées deux à deux par des vis.

3. Dispositif de fixation selon une des revendications 1 ou 2, **caractérisé en ce que** chaque mâchoire (20a,20b,20c) présente des fentes transversales (32) destinées à faciliter sa déformation.

4. Dispositif de fixation selon une des revendications 1 à 3, **caractérisé en ce que** le premier et le deuxième moyen de liaison comprennent des vis (12,21) ainsi que des rondelles coniques (28,30) disposées en dessous des têtes de vis, rondelles autorisant une déformation radiale élastique du support (3) et du collier (19).

## Claims

1. A fastening device for a muzzle mirror at one end of an artillery gun barrel, device comprising a mirror (4) support (3) incorporating at least two flanges (3a, 3b) encircling the gun barrel (1) and connected to one another by a first linking means, such device ***characterised in that*** the flanges (3a, 3b) are housed in a groove (2) made in the barrel and are linked in rotation to said barrel by means of an obstacle (14), such device also comprising a centring collar (19) housed in the groove (2), such collar being constituted by at least two jaws (20) connected by a second linking means, such collar having a tapered support (25) co-operating with a matching tapered support (17) arranged on the flanges (3a, 3b) such that tightening the second linking means ensures both the axial and radial retention of the flanges (3a, 3b).

2. A fastening device according to Claim 1, **characterised in that** the centring collar comprises three identical jaws (20a, 20b, 20c) connected in pairs using screws.

3. A fastening device according to one of Claims 1 or 2, **characterised in that** each jaw (20a, 20b, 20c) has transversal slits (32) intended to make its strain easier.

4. A fastening device according to one of Claims 1 to 3, **characterised in that** the first and second linking means incorporate screws (12, 21) as well as tapered washers (28, 30) placed under the screw heads, such washers allowing an elastic radial strain of the support (3) and the collar (19).

## Patentansprüche

1. Vorrichtung zur Anbringung für einen Mündungsspiegel an einem Ende eines Artillerierohres, wobei die Vorrichtung einen Träger (3) eines Spiegels (4) umfasst, wobei der Träger wenigstens zwei Flansche (3a, 3b) aufweist, welche das Waffenrohr (1) umschließen und miteinander durch ein erstes Verbindungsmittel verbunden sind, Vorrichtung ***dadurch gekennzeichnet, dass*** die Flansche (3a, 3b) sich in Höhe von einer Rohrnut (2) einfügen und mit dieser mit Hilfe von einem Hindernis (14) gegen Drehung verbunden sind, wobei die Vorrichtung ebenfalls einen Zentrierring (19) aufweist, welcher von der Nut (2) aufgenommen wird, wobei der Ring sich aus wenigstens zwei durch ein zweites Verbindungsmittel verbundenen Schalen (20) zusammensetzt und wobei der Ring eine konische Fläche (25) besitzt, die mit einer komplementären, konischen Fläche (17), die an den Flanschen (3a, 3b) angeordnet ist, derart zusammenwirkt, dass das Anziehen des zweiten Verbindungsmittels zugleich ein axiales als auch ein radiales Festhalten der Flansche (3a, 3b) sicherstellt.

2. Befestigungsvorrichtung nach Anspruch 1, **dadurch gekennzeichnet, dass** der Zentrierring drei identische Schalen (20a, 20b, 20c) aufweist, von denen jeweils zwei durch Schrauben miteinander verbunden sind.

3. Befestigungsvorrichtung nach einem der Ansprüche 1 oder 2, **dadurch gekennzeichnet, dass** jede Schale (20a, 20b, 20c) quer verlaufende Schlitze (32) aufweist, die vorgesehen sind, um ihre Verformung zu erleichtern.

4. Befestigungsvorrichtung nach einem der Ansprüche 1 bis 3, **dadurch gekennzeichnet, dass** das erste und das zweite Verbindungsmittel Schrauben (12, 21) aufweisen, sowie konische Unterlegscheiben (28, 30), die unter den Schraubenköpfen angeordnet sind, wobei die Unterlegscheiben eine elastische, radiale Verformung des Trägers (3) und des Rings (19) zulassen.
